# EUROPÄISCHE PATENTSCHRIFT

(11) **EP 2 484 183 B1**
(45) Veröffentlichungstag und Bekanntmachung des Hinweises auf die Patenterteilung: **25.12.2013**
(21) Anmeldenummer: 10744908.4
(22) Anmeldetag: 12.08.2010
(51) Int. Cl.: H05B 41/282

(54) **ELEKTRONISCHES VORSCHALTGERÄT UND VERFAHREN ZUM BETREIBEN MINDESTENS EINER ENTLADUNGSLAMPE**
ELECTRONIC BALLAST AND METHOD FOR OPERATING AT LEAST ONE DISCHARGE LAMP
BALLAST ÉLECTRONIQUE ET PROCÉDÉ DE FONCTIONNEMENT D'AU MOINS UNE LAMPE À DÉCHARGE

(30) Priorität: 29.09.2009 DE 102009043611
(43) Veröffentlichungstag der Anmeldung: 08.08.2012
(73) Patentinhaber: OSRAM GmbH, 80807 München (DE)
(72) Erfinder: STORM, Arwed, 85221 Dachau (DE)
(86) Internationale Anmeldenummer: PCT/EP2010/061769
(87) Internationale Veröffentlichungsnummer: WO 2011/038974

(56) Entgegenhaltungen:
- WO-A1-2009/037613
- DE-A1-102006 061 357
- US-B2- 6 466 456

## Beschreibung

### Technisches Gebiet

Die vorliegende Erfindung betrifft ein elektronisches Vorschaltgerät zum Betreiben mindestens einer Entladungslampe mit einem Eingang mit einem ersten und einem zweiten Eingangsanschluss zum Koppeln mit einer Versorgungsgleichspannung, einem Ausgang mit einem ersten und einem zweiten Ausgangsanschluss zum Koppeln mit der mindestens einen Entladungslampe, einem Wechselrichter mit einer Brückenschaltung mit mindestens einem ersten und einem zweiten elektronischen Schalter und einer Steuervorrichtung zur Ansteuerung zumindest des ersten und des zweiten elektronischen Schalters derart, dass der erste und der zweite elektronische Schalter abwechselnd mit einer ersten Frequenz leitend geschaltet werden, wobei der erste und der zweite Schalter seriell zwischen den ersten und den zweiten Eingangsanschluss gekoppelt sind, wobei der erste elektronische Schalter mit dem ersten Eingangsanschluss und der zweite elektronische Schalter mit dem zweiten Eingangsanschluss gekoppelt ist, wobei zwischen dem ersten und dem zweiten elektronischen Schalter ein erster Brückenmittelpunkt ausgebildet ist, einer Strommessvorrichtung zur Messung des Stroms zumindest durch den zweiten elektronischen Schalter, einer Lampendrossel, die seriell zwischen den ersten Brückenmittelpunkt und den ersten Ausgangsanschluss gekoppelt ist, zumindest einem Trapezkondensator, der parallel zu einem der beiden elektronischen Schalter gekoppelt ist und zumindest einem Koppelkondensator zum Ankoppeln der Last, wobei die Steuervorrichtung mit der Strommessvorrichtung gekoppelt ist und ausgelegt ist, den zweiten elektronischen Schalter leitend zu schalten und zwar entweder falls ein vorgebbarer negativer Schwellwert des Stroms durch den zweiten elektronischen Schalter nach dem Sperrend-Schalten des ersten elektronischen Schalters überschritten wird oder nach einer vorgebbaren Zeitdauer, falls der vorgebbare negative Schwellwert des Stroms durch den zweiten elektronischen Schalter nach dem Sperrend-Schalten des ersten elektronischen Schalters nicht überschritten wird. Sie betrifft überdies ein entsprechendes Verfahren zum Betreiben einer Entladungslampe.

### Stand der Technik

Schon seit einiger Zeit sind unter der Bezeichung Multilampen-EVGs elektronische Vorschaltgeräte auf dem Markt, die zum Betrieb von unterschiedlichen Lampen, insbesondere von Lampen unterschiedlicher Leistung ausgelegt sind. Ein Problem in diesem Zusammenhang besteht darin, einen schaltentlasteten Betrieb der Brückenschaltung des Wechselrichters bei unterschiedlichen Lasten sicherzustellen.

In den nachfolgenden Ausführungen wird angenommen, dass der Wechselrichter mit einer Halbbrücke bestückt ist. Wie für den Fachmann ohne Weiteres erkennbar, sind die nachfolgenden Ausführungen auf Wechselrichter mit Schaltern in Vollbrückenanordnung übertragbar.

In einem aus dem Stand der Technik bekannten Controller für Entladungslampen der Firma Infineon wird ein Schalten während der Leitphase der Freilaufdiode über dem zweiten elektronischen Schalter wie folgt sichergestellt: Unter Verwendung eines Halbbrücken-Shunt-Widerstands wird der Strom im unteren Brückenzweig gemessen. Das Unterschreiten einer negativen Schwelle dieses Stroms wird dem Zeitpunkt gleichgesetzt, an dem die Freilaufdiode des unteren Schaltelements leitend wird. Dieses Ereignis triggert das Einschalten des unteren Halbbrückenschalters und bestimmt somit die Totzeit der Ansteuersignale für die Schalter der Halbbrücke.

Problematisch ist diese Regelung bei einem Betrieb der Brückenschaltung mit einer Frequenz unmittelbar oberhalb des Phasensprungs, das heißt oberhalb des Übergangs vom induktiven Betrieb zum kapazitiven Betrieb bei hohen Lasten. In dieser Betriebsart kann der verfügbare Strom für die Umladung des Trapezkondensators sehr gering sein. Dadurch besteht die Gefahr, dass die negative Schwelle des Stroms durch den Halbbrücken-Shunt-Widerstand nicht erreicht wird. Die aus dem Stand der Technik bekannte Totzeitregelung stellt in diesem Fall die maximale Totzeit, d.h. eine maximal vorgebbare Zeitdauer, ein. Dadurch wird der Schaltvorgang des unteren Halbbrückenschalters ausgeführt, nachdem der Stromfluss durch die Freilaufdiode bereits beendet wurde. Da zu diesem Zeitpunkt die Spannung über dem unteren Halbbrückenschalter ungleich Null ist, schaltet der untere Schalter der Halbbrücke nicht mehr schaltentlastet. Dies führt zu unerwünschten Schaltverlusten sowie zu einer Überbeanspruchung der beteiligten Transistoren. Letzteres resultiert unter anderem in einer Verkürzung der Lebensdauer derartiger elektronischer Vorschaltgeräte.

Um dennoch eine zuverlässige Schaltentlastung der Halbbrücke zu gewährleisten, kann der üblicherweise vorhandene Resonanzkreis mit großen Resonanz-Kapazitäten ausgelegt werden. Diese Maßnahme führt jedoch zu erhöhten Blindströmen und damit zu unerwünscht großen Verlusten im Wechselrichter.

WO 2009/037613 A1 offenbart ein elektronisches Vorschaltgerät, wobei die Betriebsfrequenz gesteuert wird.

### Darstellung der Erfindung

Der vorliegenden Erfindung liegt deshalb die Aufgabe zugrunde ein gattungsgemäßes elektronisches Vorschaltgerät beziehungsweise ein gattungsgemäßes Verfahren derart weiterzubilden, dass auch bei einem Betrieb des elektronischen Vorschaltgeräts in der Nähe des Phasensprungs bei unterschiedlichen angeschlossenen Lasten ein schaltentlasteter Betrieb bei möglichst geringen Verlusten bereitgestellt werden kann.

Diese Aufgabe wird gelöst durch ein elektronisches Vorschaltgerät mit den Merkmalen von Patentanspruch 1 sowie durch ein Verfahren mit den Merkmalen von Patentanspruch 11.

Der vorliegenden Erfindung liegt die Erkenntnis zugrunde, dass dem obigen Problem begegnet werden kann, wenn bei Feststellung eines Schaltvorgangs nach Erreichen der maximalen Totzeit die Frequenz, mit der die Schalter der Halbbrücke betrieben werden, erhöht wird. Durch Erhöhen dieser Frequenz wird die Betriebsfrequenz ausgehend von einer Übergangsfrequenz zwischen kapazitivem und induktivem Betrieb in Richtung induktivem Betrieb verschoben. Dies resultiert in einer Vergrößerung der negativen Stromamplitude bei Übernahme des Stroms durch die Freilaufdiode des unteren Schalters. Wird die Betriebsfrequenz der beiden Schalter soweit erhöht, dass der vorgebbare negative Schwellwert des Stroms durch den unteren Schalter wieder überschritten wird, so funktioniert die bekannte Totzeitregelung wieder; ein schaltentlasteter Betrieb der Schalter des Wechselrichters kann sichergestellt werden.

Diese Lösung funktioniert ohne eine Vergrößerung der Kapazität des Resonanzkondensators und geht daher mit nahezu keinen zusätzlichen Verlusten einher.

Jeder der beiden elektronischen Schalter umfasst eine Steuerelektrode, eine Arbeitselektrode und eine Bezugselektrode. Es kann nun vorgesehen werden, dass der Strecke Arbeitselektrode-Bezugselektrode eine diskrete Diode als Freilaufdiode parallel geschaltet ist oder dass die Freilaufdiode eine Bodydiode des elektronischen Schalters darstellt. Letzteres ist beispielsweise der Fall, wenn als Schalter Mosfet-Transistoren verwendet werden.

Bevorzugt umfasst die Steuervorrichtung eines erfindungsgemäßen elektronischen Vorschaltgeräts einen Speicher, in dem die vorgebbare Zeitdauer abgelegt ist. Dies eröffnet insbesondere die Möglichkeit, diese ggf. lampenspezifisch zu modifizieren.

Weiterhin ist bevorzugt, wenn die Steuervorrichtung eine Zeitmessvorrichtung umfasst, die ausgelegt ist, die Zeitdauer nach dem Sperrend-Schalten des ersten elektronischen Schalters bis zum Leitend-Schalten des zweiten elektronischen Schalters zu bestimmen.

Bevorzugt ist die Steuervorrichtung zur Durchführung des folgenden Schritts ausgelegt: c1) Falls die gemessene Zeitdauer gleich der vorgebbaren Zeitdauer ist: Erhöhe die erste Frequenz um einen vorgebbaren Schritt. Bevorzugt ist in diesem Zusammenhang die Steuervorrichtung weiterhin zur Durchführung des folgenden Schritts ausgelegt: c2) Wiederhole Schritt c1) jedenfalls solange, bis die gemessene Zeitdauer kleiner als die vorgebbare Zeitdauer ist. Dies resultiert in der Summe darin, dass die Betriebsfrequenz der Schalter der Halbbrücke in vorgebbaren Stufen solange erhöht wird, bis die Totzeit nicht mehr der maximalen Totzeit entspricht. Da eine zu weite Erhöhung der Betriebsfrequenz der Schalter der Halbbrücke die auf die Lampe übertragbare Leistung reduzieren würde, stellt diese Vorgehensweise einen optimalen Kompromiss zwischen einem schaltentlasteten Betrieb der Schalter der Halbbrücke sowie einer maximal an die angeschlossene Lampe übertragenen Leistung dar.

Weiterhin bevorzugt ist die Steuervorrichtung zur Durchführung des folgenden Schritts ausgelegt: d1) Falls die gemessene Zeitdauer kleiner als die vorgebbare Zeitdauer ist: Erniedrige die erste Frequenz um einen vorgebbaren Schritt. Bevorzugt ist in diesem Zusammenhang die Steuervorrichtung weiterhin zur Durchführung des folgenden Schritts ausgelegt: d2) Wiederhole Schritt d1) solange, bis ein vorgebbarer Wert für die erste Frequenz erreicht ist. Diese Maßnahmen tragen insbesondere der Situation Rechnung, wenn zunächst eine Entladungslampe mit höherer Leistung bzw. höherer Brennspannung an den Ausgang des elektronischen Vorschaltgeräts angeschlossen wird, deren Brennspannung während des Betriebs infolge von Temperatureffekten wieder abnimmt. Würde die Betriebsfrequenz für die Schalter der Halbbrücke beibehalten, die sich beim Betrieb der Lampe mit höherer Leistung eingestellt hat, so würde weniger Leistung an die Lampe mit niedrigerer Brennspannung übertragen als tatsächlich möglich wäre. Durch das stufenweise Absenken der Betriebsfrequenz der Schalter der Halbbrücke kann sichergestellt werden, dass einerseits die Schalter schaltentlastet betrieben werden und dass andererseits eine maximale Leistung an die am Ausgang des elektronischen Vorschaltgeräts angeschlossene Entladungslampe übertragen wird. In diesem Zusammenhang können Algorithmen zur Wahl der Schrittweite implementiert sein, die ein nicht-schaltentlastetes Schalten der Schalter der Halbbrücke lediglich sehr selten provozieren, beispielsweise jeden 100sten oder 1000sten Schaltvorgang. Derart seltenes nicht-schaltentlastetes Schalten führt lediglich zu unrelevanten Verlusten, ermöglicht jedoch einen hinsichtlich der Leistungsübertragung optimierten Betrieb des elektronischen Vorschaltgeräts.

Weitere vorteilhafte Ausführungsformen ergeben sich aus den Unteransprüchen.

Die mit Bezug auf das erfindungsgemäße elektronische Vorschaltgerät vorgestellten bevorzugten Ausführungsformen und deren Vorteile gelten entsprechend, soweit anwendbar, für das erfindungsgemäße Verfahren.

### Kurze Beschreibung der Zeichnung(en)

Im Nachfolgenden wird nunmehr ein Ausführungsbeispiel eines erfindungsgemäßen elektronischen Vorschaltgeräts unter Bezugnahme auf die beigefügten Zeichnungen näher beschrieben. Es zeigen:
- Fig. 1: in schematischer Darstellung ein Ausführungsbeispiel eines erfindungsgemäßen elektronischen Vorschaltgeräts;
- Fig. 2: in schematischer Darstellung die Abhängigkeit der Ausgangsspannung von der Betriebsfrequenz der Schalter des Wechselrichters für zwei unterschiedliche Lasten;
- Fig. 3: den zeitlichen Verlauf verschiedener elektrischer Größen für das Ausführungsbeispiel von Fig. 1; und
- Fig. 4: in schematischer Darstellung einen Signalflussgrafen eines Ausführungsbeispiels einer erfindungsgemäßen Totzeitregelung.

### Bevorzugte Ausführung der Erfindung

Fig. 1 zeigt in schematischer Darstellung ein Ausführungsbeispiel eines erfindungsgemäßen elektronischen Vorschaltgeräts. Wenngleich im Nachfolgenden die Erfindung am Beispiel eines Wechselrichters mit einer Halbbrückenschaltung vorgestellt wird, so ist für den Fachmann offensichtlich, dass die erfindungsgemäßen Prinzipien auch bei einem Wechselrichter mit Vollbrückenschaltung anwendbar sind.

Das in Fig. 1 dargestellte elektronische Vorschaltgerät weist einen Eingang mit einem ersten E1 und einem zweiten Eingangsanschluss E2 auf zum Koppeln mit einer Versorgungsgleichspannung. Vorliegend ist dies die so genannte Zwischenkreisspannung U_{Zw}, die üblicherweise aus einer Netzwechselspannung gewonnen wird. Diese Zwischenkreisspannung U_{Zw} wird an einen Wechselrichter 10 angelegt, der einen ersten S1 und einen zweiten elektronischen Schalter S2 in Halbbrückenanordnung umfasst. Zur Ansteuerung der Schalter S1, S2 ist eine Steuervorrichtung 12 vorgesehen. Die Steuervorrichtung 12 steuert die Schalter S1, S2 insbesondere derart, dass der erste und der zweite Schalter S1, S2 abwechselnd mit einer ersten Frequenz leitend geschaltet werden. Zu diesem Zweck ist die Steuervorrichtung 12 mit einer Strommessvorrichtung gekoppelt, die vorliegend einen Shunt-Widerstand R_{S} umfasst, der seriell zum ersten Schalter S1 angeordnet ist. Der durch den Shunt-Widerstand R_{S} fließende Strom ist mit I_{S} bezeichnet. Die Schalter S1, S2 sind als Mosfet ausgebildet, wobei zur Vereinfachung der nachfolgenden Erklärungen die jeweilige Bodydiode D1, D2, die hier jeweils als Freilaufdiode wirkt, eingezeichnet ist.

Zwischen den Schaltern S1, S2 ist ein erster Halbbrückenmittelpunkt HBM ausgebildet, wobei die am Halbbrückenmittelpunkt abfallende Spannung mit U_{HBM} bezeichnet ist. Parallel zum unteren Halbbrückenzweig ist ein Trapezkondensator Cₜ gekoppelt. Zwischen den ersten Halbbrückenmittelpunkt HBM und einen ersten Ausgangsanschluss A1 des elektronischen Vorschaltgeräts ist eine Lampendrossel ELF gekoppelt. Zwischen den ersten Ausgangsanschluss A1 und einen zweiten Ausgangsanschluss A2, der hier einen zweiten Halbbrückenmittelpunkt darstellt, wird eine Ausgangsspannung U_{R} an eine Last R_{L} bereitgestellt, die vorliegend mindestens eine Entladungslampe umfasst. Zwischen den zweiten Ausgangsanschluss A2 und das Bezugspotenzial, dargestellt durch den Anschluss E2, ist ein Koppelkondensator C_{C} gekoppelt. Parallel zur Serienschaltung der Last R_{L} und dem Koppelkondensator C_{C} ist ein Resonanzkondensator C_{R} gekoppelt.

Fig. 2 zeigt in schematischer Darstellung die Abhängigkeit der zwischen den Ausgangsanschlüssen A1, A2 bereitgestellten Spannung U_{R} von der Betriebsfrequenz f_{R}, mit der die Steuervorrichtung 12 die Schalter S1, S2 ansteuert, für zwei unterschiedliche Lasten R_{L}. Kurvenzug 1) repräsentiert eine niederohmige Last 1) (geringe Brennspannung, geringe Ausgangsleistung) mit einer Resonanzfrequenz f_{R1}, Kurvenzug 2) eine höherohmige Last 2) mit einer Resonanzfrequenz f_{R2}. Wie deutlich zu erkennen, ist die Frequenz f_{R2} größer als die Frequenz f_{R1}. Im Betrieb mit der Frequenz fₒ würde der Resonanzkreis mit der erstgenannten Last (Kurvenzug 1)) induktiv betrieben, mit der zweitgenannten Last (Kurvenzug 2)) kapazitiv.

Fig. 3 zeigt die zeitlichen Verläufe verschiedener Größen des Ausführungsbeispiels von Fig. 1. Sie zeigt insbesondere den zeitlichen Verlauf des Ein- und Ausschaltzustands des Schalters S2 (Kurvenzug a)), der Spannung U_{HBM} (Kurvenzug b)) sowie des Ein- und Ausschaltzustands des Schalters S1 (Kurvenzug c)). Darüber hinaus ist der Verlauf des Stroms I_{S} dargestellt und zwar zunächst für einen induktiven Betrieb (f_{R}=f_{R2}) bei Last 1) (Kurvenzug d)), für einen kapazitiven Betrieb im Phasensprung bei Last 2) (f_{R}=f_{R2}) (Kurvenzug e)), sowie für dieselbe Last wie Kurvenzug e), jedoch nunmehr bei Betrieb mit einer Frequenz f_{R} größer f_{R2} (Kurvenzug f)).

Die jeweiligen zeitlichen Verläufe sind gegliedert in vier unterschiedliche Phasen. In der Phase 1 ist der Schalter S2 ein, also leitend. Dadurch befindet sich das Potenzial am Halbbrückenmittelpunkt auf dem Potenzial der Zwischenkreisspannung U_{Zw}. Der Schalter S1 ist während dieser Zeit aus. Der Strom durch den Shunt-Widerstand R_{S} ebenfalls Null. In Phase 1 fließt demnach der Strom über den Schalter S2, die Drossel L_{R} zur Last R_{L}.

Der Übergang zur Phase 2 ist dadurch gekennzeichnet, dass der Schalter S2 in den Aus-Zustand übergeht, während der Schalter S1 jedoch noch nicht eingeschaltet wird. Der von der Drossel L_{R} weiterhin getriebene Strom fließt demnach aus dem Trapezkondensator Cₜ durch die Drossel L_{R} zur Last R_{L}. Das Potenzial am Halbbrückenmittelpunkt wird linear auf Null abgebaut. Der Beginn der Phase 2 entspricht dem Beginn der Totzeit t_{dead}.

Der Übergang von Phase 2 auf Phase 3 ist dadurch gekennzeichnet, dass der Trapez-Kondensator entladen ist. Die Freilaufdiode D1 wird leitend und klemmt die Spannung am Halbbrückenmittelpunkt auf circa -0,7 V. Der Strom fließt nunmehr über die Freilaufdiode D1, die Drossel L_{R} zur Last R_{L}. Mit Bezug auf Kurvenzug d) fließt demnach ein negativer Strom I_{S} ab dem Zeitpunkt, ab dem die Freilaufdiode D1 leitend geworden ist. Erreicht dieser eine Schwelle I_{Thres}, so wird dies gemäß dem Stand der Technik verwendet, um den Einschaltvorgang des Schalters S1 auszulösen. Der Einschaltvorgang des Schalters S1 stellt den Beginn der Phase 4 dar. Der Zeitraum zwischen dem Beginn der Phase 2 und dem Ende der Phase 3 stellt die Totzeit t_{dead} dar. Die Phase 3 bezeichnet das Zeitintervall, innerhalb dessen der Schalter S1 schaltentlastet geschaltet werden kann. Die über dem Schalter S1 abfallende Spannung U_{HBM} ist innerhalb dieses Zeitraums gleich Null.

In der Phase 4 beginnt nun der Strom durch den Schalter S1 zu fließen, wodurch der Stromfluss in der Phase 4, siehe Kurvenzug d), bis zum Abschalten des Schalters S1 näherungsweise sinusförmig verläuft.

Die mit jeweiligem hochgestellten Strich gekennzeichneten Kurvenverläufe ergeben sich bei einer Vergrößerung der Last R_{L}, d.h. mit Bezug auf Fig. 2 bei Last 2). Demnach fällt nach einem Ausschaltvorgang des Schalters S2 das Potenzial am Halbbrückenmittelpunkt deutlich langsamer, siehe U'_{HBM} in Kurvenzug b). Zum Zeitpunkt, zu dem die Spannung U'_{HBM} das Massepotenzial erreicht, ist der negative Strompeak des Stroms I's, siehe Kurvenzug e), jedoch nicht negativ genug, um den Schwellwert I_{Thres} zu erreichen. Dadurch wird ein Schaltvorgang des Schalter S1, siehe den Verlauf S1' in Kurvenzug c), erst nach Erreichen der maximalen vorgebbaren Zeitdauer tₜᵢₘₑₒᵤₜ ausgelöst.

Beim Einschalten des Schalters S1, siehe Verlauf S1', tritt nun ein nadelförmiger Strom I'_{S} auf, der aus der Entladung des Trapezkondensators Cₜ herrührt. Da zu diesem Zeitpunkt U'_{HBM} nicht mehr gleich Null ist, wird der Schalter S1 nicht schaltentlastet geschaltet.

Während Kurvenzug d) und e), wie erwähnt, bei einer ersten Betriebsfrequenz f_{R} gleich f_{R2} für die Schalter der Halbbrücke aufgezeichnet wurden, wird nunmehr für Kurvenzug f) eine zweite Betriebsfrequenz f_{R} größer f_{R2} gewählt. Durch die Erhöhung der Frequenz f_{R} steigt der negative Stromimpuls zu dem Zeitpunkt, zu dem das Potenzial am Halbbrückenmittelpunkt auf Null geht, an, vergleiche Kurvenzug f) mit Kurvenzug e). Die Schwelle I_{Thres} wird wieder erreicht und ein schaltentlastetes Einschalten des Schalters S1 ermöglicht.

Fig. 4 zeigt in schematischer Darstellung einen Signalflussgrafen zur Regelung der Totzeit t_{dead}. Das Verfahren startet im Schritt 100. Im Schritt 120 wird geprüft, ob die mittels der Zeitmessvorrichtung gemessene Totzeit t_{dead} gleich der vorgebbaren Zeitdauer tₜᵢₘₑₒᵤₜ ist.

Ist dies der Fall, so wird im Schritt 140 die Frequenz f_{R}, mit der die Schalter der Halbbrücke betrieben werden, erhöht. Anschließend wird Schritt 120 wiederholt. Durch die Maßnahme von Schritt 140 wird, siehe Fig. 2, die Resonanzfrequenz wieder weiter in den induktiven Bereich verschoben. Dies resultiert in einer größeren negativen Stromamplitude bei einer Übernahme durch die Freilaufdiode, wodurch die Totzeitregelung wieder funktioniert.

Wird im Schritt 120 jedoch festgestellt, dass die Totzeit t_{dead} kleiner als die vorgegebene Zeitdauer tₜᵢₘₑₒᵤₜ ist, so wird in Schritt 160 geprüft, ob die aktuelle Betriebsfrequenz f_{R} größer als eine nominale Betriebsfrequenz fₙₒₘ ist. Die nominale Betriebsfrequenz fₙₒₘ stellt eine minimale Betriebsfrequenz des elektronischen Vorschaltgeräts dar. Wird festgestellt, dass die aktuelle Betriebsfrequenz f_{R} über der nominalen Betriebsfrequenz fₙₒₘ liegt, so wird im Schritt 180 die Betriebsfrequenz f_{R} reduziert und anschließend zum Start zurückverzweigt.

Wird in Schritt 160 jedoch festgestellt, dass die nominale Betriebsfrequenz fₙₒₘ erreicht wurde, so wird ohne eine Änderung der aktuellen Betriebsfrequenz f_{R} zum Start zurückverzweigt.

Die Ausführung der Schritte 160, 180 ist insbesondere von Bedeutung, wenn zunächst eine Lampe mit einer höheren Brennspannung an dem elektronischen Vorschaltgerät betrieben wurde und deren Brennspannung anschließend, beispielsweise durch thermische Effekte, abgesunken ist. Ohne eine Regelung auf die nominale Betriebsfrequenz fₙₒₘ würde die Lampe in diesem Fall dauerhaft bei erhöhter Frequenz und somit bei reduzierter Leistung betrieben werden. So ermöglicht der in Fig. 4 dargestellte Regelungszusammenhang zum einen ein Funktionieren der Totzeitregelung, zum anderen einen Betrieb jeder an das elektronische Vorschaltgerät angeschlossenen Lampe mit der optimalen Betriebsfrequenz.

Das jeweilige Erreichen der vorgebbaren Zeitdauer tₜᵢₘₑₒᵤₜ lässt sich besonders einfach digital erfassen. Die Erhöhung der Halbbrückenfrequenz kann je nach Implementation digital erfolgen, beispielsweise durch digitale PWM-Register für die Einschaltzeiten der Schaltelemente, oder analog durch einen Offset am Eingang eines VCO oder CCO.

Der in Fig. 4 dargestellt Ablauf sollte allerdings ausschließlich im Brennbetrieb und nicht während der Vorheizung oder der Zündung der Entladungslampe aktiviert werden, um ungewollte Wechselwirkungen mit anderen Schutzund Regelmechanismen zu vermeiden.

Wie für den Fachmann offensichtlich, kann der Trapezkondensator Cₜ und der Koppelkondensator C_{C} auch an anderer Stelle angeordnet sein. Überdies können auch mehrere Trapezkondensatoren und Koppelkondensatoren, wie für den Fachmann offensichtlich, vorgesehen sein.

## Patentansprüche

1. Elektronisches Vorschaltgerät zum Betreiben mindestens einer Entladungslampe (R_{L}), mit
- einem Eingang mit einem ersten (E1) und einem zweiten Eingangsanschluss (E2) zum Koppeln mit einer Versorgungsgleichspannung (U_{Zw});
- einem Ausgang mit einem ersten (A1) und einem zweiten Ausgangsanschluss (A2) zum Koppeln mit der mindestens einen Entladungslampe (R_{L});
- einem Wechselrichter (10) mit einer Brückenschaltung mit mindestens einem ersten (S1) und einem zweiten elektronischen Schalter (S2) und einer Steuervorrichtung (12) zur Ansteuerung zumindest des ersten (S1) und des zweiten elektronischen Schalters (S2) derart, dass der erste (S1) und der zweite elektronische Schalter (S2) abwechselnd mit einer ersten Frequenz (f_{R}) leitend geschaltet werden, wobei der erste (S1) und der zweite Schalter (S2) seriell zwischen den ersten (E1) und den zweiten Eingangsanschluss (E2) gekoppelt sind, wobei der zweite elektronische Schalter (S2) mit dem ersten Eingangsanschluss (E1) und der erste elektronische Schalter (S1) mit dem zweiten Eingangsanschluss (E2) gekoppelt ist, wobei zwischen dem ersten (E2) und dem zweiten elektronischen Schalter (E1) ein erster Brückenmittelpunkt (HBM) ausgebildet ist;
- einer Strommessvorrichtung (R_{S}) zur Messung des Stroms (I_{S}) zumindest durch den ersten elektronischen Schalter (S1);
- einer Lampendrossel (L_{R}), die seriell zwischen den ersten Brückenmittelpunkt (HBM) und den ersten Ausgangsanschluss (A1) gekoppelt ist;
- zumindest einem Trapezkondensator (Cₜ), der parallel zu einem der beiden elektronischen Schalter (S1; S2) gekoppelt ist; und
- zumindest einem Koppelkondensator (C_{C}) zum Ankoppeln der Last;
wobei die Steuervorrichtung (12) mit der Strommessvorrichtung (R_{S}) gekoppelt ist und ausgelegt ist, den ersten elektronischen Schalter (S1) leitend zu schalten,
a) falls ein vorgebbarer negativer Schwellwert (I_{Thres}) des Stroms (I_{S}) durch den ersten elektronischen Schalter (S1) nach dem Sperrend-Schalten des zweiten elektronischen Schalters (S2) überschritten wird; oder
b) falls der vorgebbare negative Schwellwert (I_{Thres}) des Stroms (I_{S}) durch den ersten elektronischen Schalter (S1) nach dem Sperrend-Schalten des zweiten elektronischen Schalters (S2) nicht überschritten wird: nach einer vorgebbaren Zeitdauer (tₜᵢₘₑₒᵤₜ);
**dadurch gekennzeichnet,**
**dass** die Steuervorrichtung (12) ausgelegt ist, im Fall b) die erste Frequenz (f_{R}) zu erhöhen.

2. Elektronisches Vorschaltgerät nach Anspruch 1,
**dadurch gekennzeichnet,**
**dass** jeder der beiden elektronischen Schalter (S1, S2) eine Steuerelektrode, eine Arbeitselektrode und eine Bezugselektrode umfasst, wobei der Strecke Arbeitselektrode - Bezugselektrode eine Freilaufdiode (D2, D1) parallel geschaltet ist.

3. Elektronisches Vorschaltgerät nach Anspruch 2,
**dadurch gekennzeichnet,**
**dass** die Freilaufdiode (D2, D1) eine Bodydiode des elektronischen Schalters (S2, S1) darstellt.

4. Elektronisches Vorschaltgerät nach Anspruch 2,
**dadurch gekennzeichnet,**
**dass** die Freilaufdiode (D2, D1) eine diskrete Diode darstellt.

5. Elektronisches Vorschaltgerät nach einem der vorhergehenden Ansprüche,
**dadurch gekennzeichnet,**
**dass** die Steuervorrichtung (12) einen Speicher umfasst, in dem die vorgebbare Zeitdauer (tₜᵢₘₑₒᵤₜ) abgelegt ist.

6. Elektronisches Vorschaltgerät nach einem der vorhergehenden Ansprüche,
**dadurch gekennzeichnet,**
**dass** die Steuervorrichtung (12) eine Zeitmessvorrichtung umfasst, die ausgelegt ist, die Zeitdauer nach dem Sperrend-Schalten des zweiten elektronischen Schalters (S2) bis zum Leitend-Schalten des ersten elektronischen Schalters (S1) zu bestimmen.

7. Elektronisches Vorschaltgerät nach Anspruch 6,
**dadurch gekennzeichnet,**
**dass** die Steuervorrichtung (12) zur Durchführung des folgenden Schritts ausgelegt ist:
c1) falls die gemessene Zeitdauer (t_{dead}) gleich der
vorgebbaren Zeitdauer (tₜᵢₘₑₒᵤₜ) ist (Schritt 120) :
Erhöhe die erste Frequenz (f_{R}) um einen vorgebbaren Schritt (Schritt 140).

8. Elektronisches Vorschaltgerät nach Anspruch 7,
**dadurch gekennzeichnet,**
**dass** die Steuervorrichtung (12) weiterhin zur Durchführung des folgenden Schritts ausgelegt ist:
c2) Wiederhole Schritt c1) jedenfalls solange, bis die
gemessene Zeitdauer (t_{dead}) kleiner als die vorgebbare Zeitdauer (tₜᵢₘₑₒᵤₜ) ist.

9. Elektronisches Vorschaltgerät nach einem der Ansprüche 7 oder 8,
**dadurch gekennzeichnet,**
**dass** die Steuervorrichtung (12) weiterhin zur Durchführung des folgenden Schritts ausgelegt ist:
d1) falls die gemessene Zeitdauer (t_{dead}) kleiner als
die vorgebbare Zeitdauer (tₜᵢₘₑₒᵤₜ) ist (Schritt 160):
Erniedrige die erste Frequenz (f_{R}) um einen vorgebbaren Schritt (Schritt 180).

10. Elektronisches Vorschaltgerät nach Anspruch 9,
**dadurch gekennzeichnet,**
**dass** die Steuervorrichtung (12) weiterhin zur Durchführung des folgenden Schritts ausgelegt ist:
d2) Wiederhole Schritt d1) solange, bis ein vorgebbarer Wert für die erste Frequenz (f_{R}) erreicht ist.

11. Verfahren zum Betreiben einer Entladungslampe (R_{L}) an einem elektronischen Vorschaltgerät mit einem Eingang mit einem ersten (E1) und einem zweiten Eingangsanschluss (E2) zum Koppeln mit einer Versorgungsgleichspannung (U_{Zw}); einem Ausgang mit einem ersten (A1) und einem zweiten Ausgangsanschluss (A2) zum Koppeln mit der mindestens einen Entladungslampe (R_{L}); einem Wechselrichter (10) mit einer Brückenschaltung mit mindestens einem ersten (S1) und einem zweiten elektronischen Schalter (S2) und einer Steuervorrichtung (12) zur Ansteuerung zumindest des ersten (S1) und des zweiten elektronischen Schalters (S2) derart, dass der erste (S1) und der zweite elektronische Schalter (S2) abwechselnd mit einer ersten Frequenz (f_{R}) leitend geschaltet werden, wobei der erste (S1) und der zweite Schalter (S2) seriell zwischen den ersten (E1) und den zweiten Eingangsanschluss (E2) gekoppelt sind, wobei der zweite elektronische Schalter (S2) mit dem ersten Eingangsanschluss (E1) und der erste elektronische Schalter (S1) mit dem zweiten Eingangsanschluss (E2) gekoppelt ist, wobei zwischen dem ersten (S1) und dem zweiten elektronischen Schalter (S2) ein erster Brückenmittelpunkt (HBM) ausgebildet ist; einer Strommessvorrichtung (R_{S}) zur Messung des Stroms (I_{S}) zumindest durch den ersten elektronischen Schalter (S1); einer Lampendrossel (L_{R}), die seriell zwischen den ersten Brückenmittelpunkt (HBM) und den ersten Ausgangsanschluss (A1) gekoppelt ist; zumindest einem Trapezkondensator (Cₜ), der parallel zu einem der beiden elektronischen Schalter (S1; S2) gekoppelt ist; und zumindest einem Koppelkondensator (C_{C}), zum Ankoppeln der Last; wobei die Steuervorrichtung (12) mit der Strommessvorrichtung (R_{S}) gekoppelt ist und ausgelegt ist, den ersten elektronischen Schalter (S1) leitend zu schalten,
a) falls ein vorgebbarer negativer Schwellwert (I_{Thres}) des Stroms (I_{S}) durch den ersten elektronischen Schalter (S1) nach dem Sperrend-Schalten des zweiten elektronischen Schalters (S2) überschritten wird; oder
b) falls der vorgebbare negative Schwellwert (I_{Thres}) des Stroms (I_{S}) durch den ersten elektronischen Schalter (S1) nach dem Sperrend-Schalten des zweiten elektronischen Schalters (S2) nicht überschritten wird: nach einer vorgebbaren Zeitdauer (tₜᵢₘₑₒᵤₜ);
**gekennzeichnet durch** folgenden Schritt:
Erhöhen der ersten Frequenz (f_{R}) im Fall b) (Schritt 140).

## Claims

1. Electronic ballast for operating at least one discharge lamp (R_{L}) comprising
- an input having a first (E1) and a second input terminal (E2) for coupling to a direct supply voltage (U_{Zw});
- one output having a first (A1) and a second output terminal (A2) for coupling to the at least one discharge lamp (R_{L});
- an inverter (10) having a bridge circuit with at least one first (S1) and one second electronic switch (S2) and a control device (12) for driving at least the first (S1) and the second electronic switch (S2) in such a manner that the first (S1) and the second electronic switch (S2) are alternately switched to conduct with a first frequency (f_{R}), wherein the first (S1) and the second switch (S2) are coupled serially between the first (E1) and the second input terminal (E2), wherein the second electronic switch (S2) is coupled to the first input terminal (E1) and the first electronic switch (S1) is coupled to the second input terminal (E2), wherein a first bridge centre (HBM) is formed between the first (E2) and the second electronic switch (E1);
- a current measuring device (R_{S}) for measuring the current (Is) at least through the first electronic switch (S1);
- a lamp choke (L_{R}) which is coupled serially between the first bridge centre (HBM) and the first output terminal (A1);
- at least one trapezoidal capacitor (Cₜ) which is coupled in parallel with one of the two electronic switches (S1; S2); and
- at least one coupling capacitor (C_{C}) for connecting the
load;
wherein the control device (12) is coupled to the current measuring device (R_{S}) and is designed for switching the first electronic switch (S1) to conduct,
a) if a predeterminable negative threshold value (I_{Thres}) of the current (I_{S}) through the first electronic switch (S1) is exceeded after the second electronic switch (S2) has been switched to block; or
b) if the predeterminable negative threshold value (I_{Thres}) of the current (I_{S}) is not exceeded by the first electronic switch (S1) after the second electronic switch (S2) has been switched to block: after a predeterminable period (tₜᵢₘₑₒᵤₜ);
**characterized in that** the control device (12) is designed for increasing the first frequency (f_{R}) in case b).

2. Electronic ballast according to Claim 1, **characterized in that** each of the two electronic switches (S1, S2) comprises a control electrode, an operating electrode and a reference electrode, wherein a free running diode (D2, D1) is connected in parallel with the operating electrode - reference electrode path.

3. Electronic ballast according to Claim 2, **characterized in that** the free running diode (D2, D1) represents a body diode of the electronic switch (S2, S1).

4. Electronic ballast according to Claim 2, **characterized in that** the free running diode (D2, D1) represents a discrete diode.

5. Electronic ballast according to one of the preceding claims, **characterized in that** the control device (12) comprises a memory in which the predeterminable period (tₜᵢₘₑₒᵤₜ) is deposited.

6. Electronic ballast according to one of the preceding claims, **characterized in that** the control device (12) comprises a time measuring device which is designed to determine the period after the second electronic switch (S2) has been switched to block up to when the first electronic switch (S1) has been switched to conduct.

7. Electronic ballast according to Claim 6, **characterized in that** the control device (12) is designed for carrying out the following step:
c1) if the measured period (t_{dead}) is equal to the
predeterminable period (tₜᵢₘₑₒᵤₜ) (step 120) :
increase the first frequency (f_{R}) by a predeterminable step (step 140).

8. Electronic ballast according to Claim 7, **characterized in that** the control device (12) is also designed for carrying out the following step:
c2) repeat step c1), in any case until the measured
period (t_{dead}) is shorter than the predeterminable period (tₜᵢₘₑₒᵤₜ).

9. Electronic ballast according to one of Claims 7 and 8, **characterized in that** the control device (12) is also designed for carrying out the following step:
d1) if the measured period (t_{dead}) is shorter than the
predeterminable period (tₜᵢₘₑₒᵤₜ) (step 160) :
reduce the first frequency (f_{R}) by a predeterminable step (step 180).

10. Electronic ballast according to Claim 9, **characterized in that** the control device (12) is also designed for carrying out the following step:
d2) repeat step d1) until a predeterminable value for the
first frequency (f_{R}) is reached.

11. Method for operating a discharge lamp (R_{L}) at an electronic ballast having an input with a first (E1) and a second input terminal (E2) for coupling to a direct supply voltage (U_{Zw}); an output having a first (A1) and a second output terminal (A2) for coupling to the at least one discharge lamp (R_{L}); an inverter (10) having a bridge circuit with at least one first (S1) and a second electronic switch (S2) and a control device (12) for driving at least the first (S1) and the second electronic switch (S2) in such a manner that the first (S1) and the second electronic switch (S2) are alternately switched to conduct at a first frequency (f_{R}), wherein the first (S1) and the second switch (S2) are coupled serially between the first (E1) and the second input terminal (E2), wherein the second electronic switch (S2) is coupled to the first input terminal (E1) and the first electronic switch (S1) is coupled to the second input terminal (E2), wherein a first bridge centre (HBM) is formed between the first (S1) and the second electronic switch (S2); a current measuring device (R_{S}) for measuring the current (Is) at least through the first electronic switch (S1); a lamp choke (L_{R}) which is coupled serially between the first bridge centre (HBM) and the first output terminal (A1); at least one trapezoidal capacitor (Cₜ) which is coupled in parallel with one of the two electronic switches (S1; S2); and at least one coupling capacitor (C_{C}) for connecting the load; wherein the control device (12) is coupled to the current measuring device (R_{S}) and is designed for switching the first electronic switch (S1) to conduct
a) if a predeterminable negative threshold value (I_{Thres}) of the current (Is) is exceeded by the first electronic switch (S1) after the second electronic switch (S2) has been switched to block; or
b) if the predeterminable negative threshold value (I_{Thres}) of the current (I_{S}) is not exceeded by the first electronic switch (S1) after the second electronic switch (S2) has been switched to block: after a predeterminable period (tₜᵢₘₑₒᵤₜ);
**characterized by** the following step:
increase the first frequency (f_{R}) in case b) (step 140).

## Revendications

1. Ballast électronique pour faire fonctionner au moins une lampe à décharge (R_{L}), avec
- une entrée comprenant une première (E1) et une deuxième borne d'entrée (E2) pour le couplage d'une tension continue d'alimentation (U_{Zw}) ;
- une sortie comprenant une première (A1) et une deuxième borne de sortie (A2) pour le couplage de la au moins une lampe à décharge (R_{L}) ;
- un onduleur (10) comprenant un circuit en pont avec au moins un premier (S1) et un deuxième commutateur électronique (S2) et un dispositif de commande (12) destiné à commander au moins le premier (S1) et le deuxième commutateur électronique (S2) de manière que le premier (S1) et le deuxième commutateur électronique (S2) soient alternativement commutés à l'état passant avec une première fréquence (f_{R}), le premier (S1) et le deuxième commutateur (S2) étant couplés en série entre la première (E1) et la deuxième borne d'entrée (E2), le deuxième commutateur électronique (S2) étant couplé à la première borne d'entrée (E1) et le premier commutateur électronique (S1) à la deuxième borne d'entrée (E2), entre le premier (51) et le deuxième commutateur électronique (52) étant formé un premier point central de pont (HBM);
- un dispositif de mesure de courant (R_{S}) pour mesurer le courant (I_{S}) qui traverse au moins le premier commutateur électronique (S1) ;
- une bobine de choc de lampe (L_{R}) couplée en série entre le premier point central de pont (HBM) et la première borne de sortie (A1) ;
- au moins un condensateur trapézoïdal (Cₜ) couplé en parallèle à l'un des deux commutateurs électroniques (S1 ; S2) ; et
- au moins un condensateur de couplage (C_{C}) pour le
couplage de la charge ;
le dispositif de commande (12) étant couplé au dispositif de mesure de courant (R_{S}) et étant conçu pour commuter le premier commutateur électronique (S1) à l'état passant
a) si une valeur seuil négative (I_{Thres}) prédéfinissable du courant (I_{S}) traversant le premier commutateur électronique (S1) est dépassée après la commutation du deuxième commutateur électronique (S2) à l'état bloqué ; ou
b) si la valeur seuil négative (I_{Thres}) prédéfinissable du courant (I_{S}) traversant le premier commutateur électronique (S1) n'est pas dépassée après la commutation du deuxième commutateur électronique (S2) à l'état bloqué : après une période de temps prédéfinissable (tₜᵢₘₑₒᵤₜ) ;
**caractérisé en ce que**
le dispositif de commande (12) est conçu pour augmenter la première fréquence (f_{R}) dans le cas b).

2. Ballast électronique selon la revendication 1, **caractérisé en ce que**
chacun des deux commutateurs électroniques (S1, S2) comprend une électrode de commande, une électrode de travail et une électrode de référence, une diode de roue libre (D2, D1) étant montée en parallèle à la ligne électrode de travail - électrode de référence.

3. Ballast électronique selon la revendication 2, **caractérisé en ce que**
la diode de roue libre (D2, D1) constitue une diode intrinsèque du commutateur électronique (S2, S1).

4. Ballast électronique selon la revendication 2,
**caractérisé en ce que**
la diode de roue libre (D2, D1) constitue une diode discrète.

5. Ballast électronique selon l'une des revendications précédentes,
**caractérisé en ce que**
le dispositif de commande (12) comprend une mémoire dans laquelle la période de temps prédéfinissable (tₜᵢₘₑₒᵤₜ) est déposée.

6. Ballast électronique selon l'une des revendications précédentes,
**caractérisé en ce que**
le dispositif de commande (12) comprend un dispositif de mesure du temps qui est conçu pour déterminer la période de temps après la commutation à l'état bloqué du deuxième commutateur électronique (S2) jusqu'à la commutation à l'état passant du premier commutateur électronique (S1).

7. Ballast électronique selon la revendication 6,
**caractérisé en ce que**
le dispositif de commande (12) est conçu pour exécuter l'étape suivante :
c1) si la période de temps mesurée (t_{dead}) est égale à la
période de temps prédéfinissable (tₜᵢₘₑₒᵤₜ) (étape 120) :
augmentation de la première fréquence (f_{R}) d'un incrément prédéfinissable (étape 140).

8. Ballast électronique selon la revendication 7,
**caractérisé en ce que**
le dispositif de commande (12) est conçu en outre pour exécuter l'étape suivante :
c2) répétition de l'étape c1) du moins jusqu'à ce que la
période de temps mesurée (t_{dead}) soit inférieure à la période de temps prédéfinissable (tₜᵢₘₑₒᵤₜ).

9. Ballast électronique selon l'une des revendications 7 ou 8, **caractérisé en ce que**
le dispositif de commande (12) est conçu en outre pour exécuter l'étape suivante :
d1) si la période de temps mesurée (t_{dead}) est inférieure à
la période de temps prédéfinissable (tₜᵢₘₑₒᵤₜ) (étape 160) :
diminution de la première fréquence (f_{R}) d'un incrément prédéfinissable (étape 180).

10. Ballast électronique selon la revendication 9,
**caractérisé en ce que**
le dispositif de commande (12) est conçu en outre pour exécuter l'étape suivante :
d2) répétition de l'étape d1) jusqu'à ce qu'une valeur
prédéfinissable pour la première fréquence (f_{R}) soit atteinte.

11. Procédé pour faire fonctionner une lampe à décharge (R_{L}) sur un ballast électronique avec une entrée comprenant une première (E1) et une deuxième borne d'entrée (E2) pour le couplage d'une tension continue d'alimentation (U_{Zw}) ; avec une sortie comprenant une première (A1) et une deuxième borne de sortie (A2) pour le couplage de la au moins une lampe à décharge (R_{L}) ; avec un onduleur (10) comprenant un circuit en pont avec au moins un premier (S1) et un deuxième commutateur électronique (S2) et un dispositif de commande (12) pour commander au moins le premier (S1) et le deuxième commutateur électronique (S2) de manière que le premier (S1) et le deuxième commutateur électronique (S2) soient alternativement commutés à l'état passant avec une première fréquence (f_{R}), le premier (S1) et le deuxième commutateur (S2) étant couplés en série entre la première (E1) et la deuxième borne d'entrée (E2), le deuxième commutateur électronique (S2) étant couplé à la première borne d'entrée (E1) et le premier commutateur électronique (S1) à la deuxième borne d'entrée (E2), entre le premier (S1) et le deuxième commutateur électronique (S2) étant formé un premier point central de pont (HBM) ; avec un dispositif de mesure de courant (R_{S}) pour mesurer le courant (I_{S}) qui traverse au moins le premier commutateur électronique (S1) ; avec une bobine de choc de lampe (L_{R}) couplée en série entre le premier point central de pont (HBM) et la première borne de sortie (A1) ; avec au moins un condensateur trapézoïdal (Cₜ) couplé en parallèle à l'un des deux commutateurs électroniques (S1 ; S2) ; et avec au moins un condensateur de couplage (C_{C}) pour le couplage de la charge ; le dispositif de commande (12) étant couplé au dispositif de mesure de courant (R_{S}) et étant conçu pour commuter le premier commutateur électronique (S1) à l'état passant,
a) si une valeur seuil négative (I_{Thres}) prédéfinissable du courant (I_{S}) traversant le premier commutateur électronique (S1) est dépassée après la commutation du deuxième commutateur électronique (S2) à l'état bloqué; ou
b) si la valeur seuil négative (I_{Thres}) prédéfinissable du courant (I_{S}) traversant le premier commutateur électronique (S1) n'est pas dépassée après la commutation du deuxième commutateur électronique (S2) à l'état bloqué : après une période de temps prédéfinissable (tₜᵢₘₑₒᵤₜ) ;
**caractérisé par** l'étape suivante :
augmentation de la première fréquence (f_{R}) dans le cas b) (étape 140).
